# EUROPÄISCHE PATENTSCHRIFT

(11) **EP 0 563 888 B1**
(45) Veröffentlichungstag und Bekanntmachung des Hinweises auf die Patenterteilung: **01.09.1999**
(21) Anmeldenummer: 93105266.6
(22) Anmeldetag: 30.03.1993
(51) Int. Cl.: F21V 23/06

(54) **Kopfteil für Leuchten**
Head for lamps
Tête pour dispositifs d'éclairage

(30) Priorität: 30.03.1992 DE 4210446
(43) Veröffentlichungstag der Anmeldung: 06.10.1993
(73) Patentinhaber: Engel, Hartmut S., D-71691 Freiberg (DE)
(72) Erfinder: Engel, Hartmut S., D-71691 Freiberg (DE)
(74) Vertreter: Manitz, Finsterwald & Partner

(56) Entgegenhaltungen:
- EP-A- 0 389 659
- DE-A- 4 021 680
- US-A- 3 728 663

## Beschreibung

Die Erfindung betrifft ein Kopfteil für Leuchten, insbesondere Strahler, mit einem Kuppelbereich zur Verbindung mit einem Trägerorgan und einem Aufnahmebereich für eine mit elektrischen Anschlußleitungen, die durch das Trägerorgan in das Kopfteil geführt sind, verbundene Fassung.

Bei einer Vielzahl von Leuchten, und insbesondere bei mit unterschiedlichen Leuchtmitteln bestückten Strahlern besteht das Problem, einerseits die erzeugte Wärme bestmöglich abzuführen und andererseits zu verhindern, daß eine zu große und damit unzulässige Wärmeübertragung auf die zugehörigen Trägerorgane und gegebenenfalls im Leuchtenbereich angeordnete elektronische Bauteile, Vorschaltgeräte und dergleichen erfolgt.

Aufgabe der Erfindung ist es, ein Kopfteil für Leuchten, insbesondere Strahler zu schaffen, das einerseits äußerst kompakt ausgebildet ist und andererseits eine sehr ausgeprägte Verringerung einer störenden Wärmeübertragung auf mit diesem Kopfteil verbundene Trägerorgane verhindert sowie gleichzeitig zur Bestückung mit unterschiedlichen Reflektorträgern und Kühlkörpern geeignet ist.

Gelöst wird diese Aufgabe nach der Erfindung im wesentlichen durch einen metallischen Kuppelkonus, der form- und kraftschlüssig mit einem eine komplementäre Innenaufnahme aufweisenden Trägerrohr verbindbar ist und sich über ein angeformtes Verbindungsrohr mit radialem Abstand in den Innenbereich eines Zylinderteils erstreckt,
einem im Zylinderteil mit axialem Abstand zum Verbindungsrohr vorgesehenen Basisträgerbereich mit elektrischen und mechanischen Anschlußorganen für eine in das Zylinderteil einsetzbare Fassung,
sowie einen Kuppelkonus, Verbindungsrohr und Zylinderteil wärmebrückenfrei zu einem Integralkopf verbindenden, durch Spritzen oder Vergießen gebildeten Kunststoffteil.

Durch die konsequente Trennung zwischen tragerrohrseitigen Metallteilen und leuchtenseitigen Metallteilen werden störende und gefährliche Wärmebrücken vermieden, und außerdem wird ein Wärmeübergang vom Kopfbereich zum Trägerrohr vorzugsweise durch eine Einschnürung erschwert, die zwischen dem Kuppelkonus und dem leuchtenseitigen Zylinderteil im Kunststoff-Verbindungsteil ausgebildet wird. Durch die Schaffung einer kompakten Schnittstelle zwischen Leuchtenkopf und Trägerrohr gelingt es, einen Großteil der auftretenden Wärme unmittelbar im Kopfbereich, das heißt im Bereich des Zylinderteils abzuleiten, wobei dieser Zylinderteil gleichzeitig eine Kuppelstelle für Kühlkörper und Reflektoren unterschiedlicher Art bildet.

Besonders vorteilhafte Ausgestaltungen der Erfindung sind in den Unteransprüchen angegeben.

Ein Ausführungsbeispiel der Erfindung wird nachfolgend unter Bezugnahme auf die Zeichnung näher erläutert, deren einzige Figur eine vergrößerte, schematische Schnittdarstellung eines Kopfteils zeigt.

Das Trägerorgan für den mit dem generellen Bezugszeichen 2 gekennzeichneten Integralkopf besteht aus einem metallischen Trägerrohr 1, bei dem es sich beispielsweise um den Endabschnitt des mit einem Schwenkgelenk verbundenen Rohrabschnitts eines Strahlers nach der deutschen Patentanmeldung P 39 16 308 handeln kann.

Dieses Trägerrohr 1 besitzt einen konischen Innenaufnahmebereich 6 für einen metallischen Kuppelkonus 5, der form- und kraftschlüssig mittels zumindest einer Befestigungs-Spannschraube 7 mit dem Trägerrohr 1 verbindbar ist. Die Befestigungs-Spannschraube 7 greift dabei in eine Schrägflächen-Ausnehmung des Kuppelkonus 5 in der Weise ein, daß beim Festziehen der Spannschraube der Kuppelkonus 5 in die Konusaufnahme des Trägerrohrs 1 gezogen wird.

An den Kuppelkonus 5 angeformt ist ein Verbindungsrohr 8, das sich mit radialem Abstand in ein Zylinderteil 9 erstreckt, in dem ein Basisträgerbereich 11 ausgebildet ist, in dem elektrische und mechanische Anschlußorgane 12 exakt positioniert angeordnet sind.

Durch den Kuppelkonus 5 und das Trägerrohr 8 sind elektrische Anschlußleitungen 4 geführt und mit den Anschlußorganen 12 verbunden, insbesondere verschweißt.

Die Verbindung zwischen dem Kuppelkonus 5 bzw. dem Verbindungsrohr 8 und dem Zylinderteil 9 ist unter Vermeidung jeglicher metallischen Wärmebrücke durch ein Kunststoffteil 15 gewährleistet, bei dem es sich um ein Spritz- oder Gießteil handelt.

Die erforderliche Verbindung zwischen Koppelkonus 5 und Zylinderteil 8 über das Kunststoffmaterial wird in herkömmlicher Weise, zum Beispiel mittels eines Spritzgußverfahrens realisiert, wobei darauf geachtet wird, daß die Anschlußorgane 12 im Positionierbereich 13 exakt und vorzugsweise mittensymmetrisch plaziert werden. In dem innerhalb des Verbindungsrohres 8 gelegenen Kunststoffaufnahmeraum 14 werden die elektrischen Anschlußleitungen 4 durch das aushärtende Kunststoffmaterial in der jeweils vorgegebenen Position gehalten.

Um eine auch entsprechend hohen mechanischen Belastungen standhaltende Verbindung zwischen dem Kuppelkonus 5 und dem Zylinderteil 9 trotz fehlender Direktverbindung zu gewährleisten, sind am unteren Ende des Verbindungsrohrs 8 nach außen vorstehende Verankerungsansätze 17 vorgesehen.

Wenn der entsprechend vormontierte Integralkopf mit Kunststoff umspritz- bzw. ausgespritzt wird, entsteht ein einerseits alle Hohlräume ausfüllendes und andererseits eine bestimmte Außenkontur besitzendes Kunststoffteil 15, das innerhalb des Zylinderteils 9 eine Stützfläche 18 für eine einzubringende Fassung festlegt und im Übergangsbereich zwischen Kuppelkonus 5 und Zylinderteil 9 eine Einschnürung 16 aufweist, die eine Wärmeübertragungssperre darstellt.

Mit dem Basisträgerbereich 11 innerhalb des Zylinderteils 6 können unterschiedliche Arten von Fassungen 3 in Abhängigkeit von dem zu verwendenden Leuchtmittel verschraubt werden, wobei der Aufnahmebereich für die jeweilige Fassung 3 in dem Zylinderteil 9 so dimensioniert ist, daß zwischen der jeweiligen Fassung 3 und dem Zylinderteil 9 ein freier Ringraum verbleibt.

Das vom Kuppelkonus 5 abgewandte Ende des Zylinderteils 9 ist mit einem Bajonettring 10 kuppelbar, und zwar vorzugsweise über eine sich konisch verjüngende Außenfläche, wobei mittels des Bajonettrings beispielsweise ein Reflektorhalter lösbar fixiert werden kann.

Der zylindrische Abschnitt des Zylinderteils 9, das vorzugsweise in gleicher Weise wie der Kuppelkonus 5 aus Aluminium besteht, stellt eine Kuppelstelle für Kühlkörper sowie Reflektorträger dar.

Mittels des Integralkopfes nach der Erfindung ist es möglich, eine kompakte Schnittstelle zwischen den stark wärmebelasteten Bereichen von Leuchten und den vor störender Wärmeübertragung zu schützenden Trägereinheiten zu schaffen, wobei die Bestückbarkeit dieses Integralkopfes mit unterschiedlichsten Kühlkörpern und Reflektoren eine hohe Variabilität ermöglicht und dabei stets eine ausreichende wärmemäßige Entkoppelung zwischen Trägerteil und Kopfteil auch bei den unterschiedlichsten Leuchtmitteln gegeben ist.

### Bezugszeichenliste

- 1: Trägerrohr
- 2: Integralkopf
- 3: Fassung
- 4: Anschlußleitungen
- 5: Kuppelkonus
- 6: konische Innenaufnahme
- 7: Befestigungs-Spannschraube
- 8: Verbindungsrohr
- 9: Zylinderteil
- 10: Bajonettring
- 11: Basisträgerbereich
- 12: Anschlußorgane
- 13: Positionierbereich
- 14: Kunststoff-Aufnahmeraum
- 15: Kunststoffteil gespritzt oder gegossen
- 16: Einschnürung
- 17: Verankerungsansatz
- 18: Stützfläche

## Patentansprüche

1. Kopfteil (2) für Leuchten, insbesondere Strahler, mit einem Kuppelbereich zur Verbindung mit einem Trägerorgan und einem Aufnahmebereich für eine mit elektrischen Anschlußleitungen, die durch das Trägerorgan in das Kopfteil geführt sind, verbundene Fassung (3),
**gekennzeichnet** durch
einen metallischen Kuppelkonus (5), der form- und kraftschlüssig mit einem eine komplementäre Innenaufnahme (6) aufweisenden Trägerrohr (1) verbindbar ist und sich über ein angeformtes Verbindungsrohr (8) mit radialem Abstand in den Innenbereich eines Zylinderteils (9) erstreckt, einem im Zylinderteil (9) mit axialem Abstand zum Verbindungsrohr (8) vorgesehenen Basisträgerbereich (11) mit elektrischen und mechanischen Anschlußorganen (12) für eine in das Zylinderteil (9) einsetzbare Fassung (3), sowie einen Kuppelkonus (5), Verbindungsrohr (8) und Zylinderteil (9) wärmebrückenfrei zu einem Integralkopf (2) verbindenden, durch Spritzen oder Vergießen gebildeten Kunststoffteil (15).

2. Kopfteil nach Anspruch 1,
dadurch **gekennzeichnet**,
daß der zylindrische Innenraum von Kuppelkonus (5) und Verbindungsrohr (8) einen Kunststoffaufnahmeraum (14) bilden, durch den elektrische Anschlußleitungen (4) geführt sind und der direkt übergeht in einen Positionierbereich (13) für Anschlußorgane (12).

3. Kopfteil nach Anspruch 1 oder 2,
dadurch **gekennzeichnet** , daß die elektrischen und mechanischen Anschlußorgane (12) im Basisträgerbereich (11) positioniert sind und bezüglich der endseitigen Stützfläche (18) dieses Basisträgerbereichs (11) bündig oder etwas überstehend angeordnet sind.

4. Kopfteil nach einem der vorhergehenden Ansprüche,
dadurch **gekennzeichnet** , daß das Verbindungsrohr (8) an seinem in das Zylinderteil (9) eingreifenden Ende mit radialen Verankerungsansätzen (17) versehen ist.

5. Kopfteil nach einem oder mehreren der vorhergehenden Ansprüche,
dadurch **gekennzeichnet**t , daß das hohlraumfüllend durch Spritzen oder Vergießen gebildete Kunststoffteil (15) im Zylinderteil (9) eine Stützfläche (19) für die jeweils anzubringende Fassung (3) bildet.

6. Kopfteil nach einem oder mehreren der vorhergehenden Ansprüche,
dadurch **gekennzeichnet** , daß der Übergangsbereich zwischen Kuppelkonus (5) und Zylinderteil (9) in Form einer eine Wärmeübertragung erschwerenden Einschnürung (16) ausgebildet ist.

7. Kopfteil nach einem der vorhergehenden Ansprüche,
dadurch **gekennzeichnet** , daß das freie Ende des Zylinderteils (9) als Kupplungsteil zur Verbindung insbesondere mit einem Reflektorhalter oder einen Kühlkörper mittels eines Bajonett rings (10) ausgebildet ist und vorzugsweise eine sich zum Ende hin konisch verjüngende Außenfläche aufweist.

8. Kopfteil nach einem oder mehreren der vorhergehenden Ansprüche,
dadurch **gekennzeichnet** , daß der Koppelkonus (5) mit angeformtem Verbindungsrohr (8) sowie das Zylinderteil (9) aus Aluminium bestehen.

9. Kopfteil nach einem oder mehreren der vorhergehenden Ansprüche,
dadurch **gekennzeichnet** , daß der eine zylindrische Außenfläche aufweisende Bereich des Zylinderteils (9) eine Kuppelstelle für Kühlkörper bildet.

## Claims

1. Head part (2) for lamps, in particular spot lamps, comprising a coupling region for the connection to a carrier member and a receiving region for a socket (3) connected to electrical connection lines which are led through the carrier member into the head, characterised by a metallic coupling cone (5), which can be connected in shape-locked and force transmitting manner to a carrier tube (1) having a complementary internal mount (6) and which extends with radial spacing into the internal region of a cylindrical part (9), by a basic carrier region (11) provided in the cylinder part (9) with an axial spacing to the connection tube (8) and having electrical and mechanical connection members (12) for a socket (3) insertable into the cylinder part (9), and also by a plastic part formed by injection moulding or casting, which connects the coupling cone (5), connecting tube (8) and cylinder part (9) to an integral head (2) in a manner free of thermal bridges.

2. Head in accordance with claim 1, characterized in that the cylindrical inner space of the coupling cone (5) and connection tube (8) form a plastic receiving space (14) through which electrical conduction lines (4) are guided and which directly merges into a positioning region (13) for connection members (12).

3. Head in accordance with claim 1 or claim 2, characterized in that the electrical and mechanical connection members (12) are positioned in the basic carrier region (11) and are arranged flush with or projecting somewhat with respect to the end support surface (18) of this basic carrier region (11).

4. Head in accordance with one of the preceding claims, characterized in that the connection tube (8) is provided with radial anchoring formations (17) at its end which engages into the cylinder part (9).

5. Head in accordance with one or more of the preceding claims, characterized in that the plastic part (15) formed by injection moulding or casting in a manner which fills out hollow spaces forms a support surface (19) in the cylinder part (9) for the respective socket (3), which is to be attached.

6. Head in accordance with one or more of the preceding claims, characterized in that the transition region between coupling cone (5) and cylinder part (9) is formed in the manner of a restriction (16), which makes heat transfer more difficult.

7. Head in accordance with one of the preceding claims, characterized in that the free end of the cylinder part (9) is formed as a coupling part for the connection by means of a bayonet ring (10), in particular to a reflector holder or to a cooling body, and preferably has an outer surface which tapers conically to the end.

8. Head in accordance with one or more of the preceding claims, characterized in that the coupling cone (5) with the moulded on connection tube (8) and also the cylinder part (9) consist of aluminium.

9. Head in accordance with one or more of the preceding claims, characterized in that the region of the cylinder part (9) having a cylindrical outer surface forms a coupling point for cooling bodies.

## Revendications

1. Bloc de tête (2) pour des lampes, en particulier des projecteurs, comprenant une zone d'accouplement destinée à la jonction à un organe porteur, et une zone de réception pour une monture (3) reliée au moyen de lignes de raccordement électriques qui sont menées à travers l'organe porteur jusque dans le bloc de tête,
caractérisé par un cône d'accouplement métallique (5), susceptible d'être relié à coopération de formes et de forces avec un tube porteur (1) comportant une réception intérieure complémentaire (6) et s'étendant par l'intermédiaire d'un tube de liaison venu de forme (8) à distance radiale jusque dans la zone intérieure d'une partie cylindrique (9), comportant une zone porteuse de base (11) prévue dans la partie cylindrique (9) avec une distance axiale vis-à-vis du tube de liaison (8) et comportant des organes de raccordement électriques et mécaniques pour une monture (3) susceptible d'être mise en place dans la partie cylindrique (9), ainsi qu'une partie en matière plastique (15), réalisée par injection ou par coulée, reliant le cône d'accouplement (5), le tube de liaison (8), et la partie cylindrique (9) d'une manière dépourvue de ponts thermiques pour réaliser une tête intégrée (2).

2. Bloc de tête selon la revendication 1, caractérisé en ce que la chambre intérieure cylindrique du cône d'accouplement (5) et du tube de liaison (8) forme un logement de réception (14) en matière plastique, à travers lequel sont menées des lignes de raccordement électriques (4), et qui se transforme directement en une zone de positionnement (13) pour des organes de raccordement (12).

3. Bloc de tête selon l'une ou l'autre des revendications 1 et 2, caractérisé en ce que les organes de raccordement électriques et mécaniques (12) sont positionnés dans la zone porteuse de base (11), et en ce qu'ils sont agencés en affleurement, ou bien en léger dépassement, par rapport à la face d'appui terminale (18) de cette zone porteuse de base (11).

4. Bloc de tête selon l'une des revendications précédentes, caractérisé en ce que le tube de liaison (8) est pourvu, à son extrémité pénétrant dans la partie cylindrique (9), de talons d'ancrage radiaux (19).

5. Bloc de tête selon l'une ou plusieurs des revendications précédentes, caractérisé en ce que la partie en matière plastique (15) formée en remplissant la cavité par injection ou par coulée, forme dans la partie cylindrique (9) une surface d'appui (19) pour la monture (3) respective à monter.

6. Bloc de tête selon l'une ou plusieurs des revendications précédentes, caractérisé en ce que la zone de transition entre le cône d'accouplement en (5) et la partie cylindrique (9) est réalisée sous forme d'un rétrécissement (16) s'opposant à la transmission thermique.

7. Bloc de tête selon l'une des revendications précédentes, caractérisé en ce que l'extrémité libre de la partie cylindrique (9) est réalisée sous forme de partie d'accouplement destinée à la liaison, en particulier avec un porte-réflecteur, ou bien avec un corps de refroidissement, au moyen d'une bague à baïonnette (10), et présente de préférence une surface extérieure qui va en se rétrécissant de manière conique vers l'extrémité.

8. Bloc de tête selon l'une ou plusieurs des revendications précédentes, caractérisé en ce que le cône d'accouplement (5) avec le tube de liaison venu de forme (8) ainsi que la partie cylindrique (9) sont réalisés en aluminium.

9. _{.} Bloc de tête selon l'une ou plusieurs des revendications précédentes, caractérisé en ce que la région de la partie cylindrique (9) qui présente une surface extérieure cylindrique forme un emplacement d'accouplement pour des corps de refroidissement.
